# EUROPÄISCHE PATENTSCHRIFT

(11) **EP 4 248 026 B1**
(45) Veröffentlichungstag und Bekanntmachung des Hinweises auf die Patenterteilung: **10.09.2025**
(21) Anmeldenummer: 21811359.5
(22) Anmeldetag: 19.11.2021
(51) Int. Cl.: E03C 1/08

(54) **AUSLAUFELEMENT FÜR EINE SANITÄRARMATUR**
OUTLET UNIT FOR SANITARY FITTING
ELÉMENT DE SORTIE POUR ROBINETTERIE SANITAIRE

(30) Priorität: 19.11.2020 DE 202020106636 U
(43) Veröffentlichungstag der Anmeldung: 27.09.2023
(73) Patentinhaber: Neoperl GmbH, 79379 Müllheim (DE)
(72) Erfinder: STÄDTLER, Georg, 79379 Müllheim (DE); BAYER, Alexander, 79418 Schliengen (DE)
(74) Vertreter: Mertzlufft-Paufler, Cornelius
(86) Internationale Anmeldenummer: PCT/EP2021/082242
(87) Internationale Veröffentlichungsnummer: WO 2022/106590

(56) Entgegenhaltungen:
- CN-A- 110 159 797
- DE-U1- 202011 050 534
- US-A- 6 135 154
- US-A1- 2009 288 250

## Beschreibung

Die Erfindung betrifft ein Auslaufelement für eine Sanitärarmatur mit einem zum Verbinden mit einem Auslauf bestimmten Grundelement und mit einer mit dem Grundelement zusammenwirkenden Ventileinrichtung, die zum Umschalten zwischen mindestens zwei getrennten Wasserführungen zwischen zumindest zwei Schaltstellungen relativ zu dem Grundelement verstellbar, insbesondere drehbar ist, wobei das Grundelement zumindest eine abströmseitige Austrittsöffnung aufweist und jeder Wasserführung jeweils zumindest eine zuströmseitige Eintrittsöffnung der Ventileinrichtung zugeordnet ist.

Derartige Auslaufelemente sind aus der Praxis in unterschiedlichsten Ausführungsformen vorbekannt. Aus der Druckschrift CN 110 159 797 A ist ein Auslaufelement vorbekannt. Die Druckschrift DE202011050534U1 offenbart ein Auslaufelement mit den Merkmalen des Oberbegriffs von Anspruch 1.

Aufgabe der Erfindung ist es, ein Auslaufelement der eingangs genannten Art bereitzustellen, das eine effiziente Abdichtung der zumindest zwei Wasserführungen zwischen dem Grundelement und der Ventileinrichtung ermöglicht.

Zur Lösung dieser Aufgabe wird ein Auslaufelement mit den Merkmalen des unabhängigen, auf ein Auslaufelement gerichteten Anspruchs 1 vorgeschlagen. Zur Lösung der Aufgabe wird bei einem Auslaufelement der eingangs genannten Art somit insbesondere vorgeschlagen, dass das Grundelement ein Dichtelement aufweist, mit dem in jeder der zumindest zwei Schaltstellungen ein Übergang zwischen der zumindest einen abströmseitigen Austrittsöffnung des Grundelements und der zumindest einen zuströmseitigen Eintrittsöffnung der geschalteten Wasserführung abdichtbar ist. Auf diese Weise können die zumindest zwei separat schaltbaren Wasserführungen des Auslaufelements mithilfe nur eines Dichtelements voneinander getrennt und der Übergang zwischen dem

Grundelement und der Ventileinrichtung, durch den die jeweils geschaltete Wasserführung verläuft, in jeder der zumindest zwei Schaltstellungen der Ventileinrichtung relativ zu dem Grundelement abgedichtet werden.

Bei einer Ausführungsform des Auslaufelements weist das Grundelement eine Dichtungsaufnahme auf, in der das Dichtelement angeordnet ist. Auf diese Weise ist es möglich, das Dichtelement zuverlässig an dem Grundelement festzulegen, wenn das Grundelement und die Ventileinrichtung zum Umschalten zwischen den zumindest zwei Schaltstellungen relativ zueinander verstellt werden. Durch die relative Verstellung der Ventileinrichtung und des Grundelements zueinander kann das in der Dichtungsaufnahme positionierte Dichtelement ferner in unterschiedliche, den jeweiligen Schaltstellungen zugeordnete Dichtstellungen gebracht werden.

Die Dichtungsaufnahme kann beispielsweise eine in dem Grundelement ausgebildete Aufnahmenut umfassen oder sein, in der das Dichtelement beispielsweise in Bezug auf eine Relativbewegungen zwischen der Ventileinrichtung und dem Grundelement formschlüssig festgehalten werden kann.

Bei einer Ausführungsform des Auslaufelements ist vorgesehen, dass eine, beispielsweise die bereits zuvor erwähnte, Dichtungsaufnahme und/oder das Dichtelement so angeordnet und/oder ausgebildet sind, dass, insbesondere rechtwinklige, Projektionen der Eintrittsöffnungen auf das Grundelement in jeder der zumindest zwei Schaltstellungen innerhalb eines Außenrandes der Dichtungsaufnahme, insbesondere des Dichtelements und/oder innerhalb eines von der Dichtungsaufnahme begrenzten Querschnitts des Grundelements liegen. Auf diese Weise wird sichergestellt, dass in jeder der zumindest zwei Schaltstellungen der Ventileinrichtungen zumindest eine zuströmseitige Eintrittsöffnung der zumindest zwei voneinander getrennten Wasserführungen so relativ zu dem Dichtelement angeordnet sind, dass eine abgedichtete Wasserführung durch das Grundelement, seine zumindest eine abströmseitige Austrittsöffnung, und die zumindest eine zuströmseitige Eintrittsöffnung der Ventileinrichtung, die in der jeweiligen Schaltstellung in eine Durchströmposition gebracht ist, entsteht.

Die Dichtungsaufnahme kann beispielsweise an einer Abströmseite des Grundelements ausgebildet sein. Ferner ist es möglich, dass sich Eintrittsöffnungen von zumindest zwei der Wasserführungen hinsichtlich Form und/oder Größe voneinander unterscheiden.

Bei einer Ausführungsform des Auslaufelements ist vorgesehen, dass die zumindest eine Austrittsöffnung des Grundelements und die zumindest eine Eintrittsöffnung einer der zumindest zwei Wasserführungen der Ventileinrichtung denselben Querschnitt aufweisen.

An dieser Stelle sei erwähnt, dass bei einer Ausführungsform des Auslaufelements an dem Grundelement zwei abströmseitige Austrittsöffnungen vorgesehen sein können, die vorzugsweise übereinstimmende Öffnungsquerschnitt haben. Passend zu den zumindest zwei Austrittsöffnungen mit übereinstimmendem Öffnungsquerschnitt des Grundelements kann dann auch die Ventileinrichtung für jede ihrer zumindest zwei Schaltstellungen jeweils zwei zuströmseitige Eintrittsöffnungen aufweisen. Die zuströmseitigen Eintrittsöffnungen der Ventileinrichtungen, die einer Wasserführung zugeordnet sind, können hierbei übereinstimmende Öffnungsquerschnitte aufweisen.

Bei einer Ausführungsform des Auslaufelements ist vorgesehen, dass die Dichtungsaufnahme für das Dichtelement endlos ist.

Die Dichtungsaufnahme kann beispielsweise eine endlose Aufnahmenut sein.

Das Grundelement kann bei einer Ausführungsform des Auslaufelements an seiner Zuströmseite einen Gewindestutzen aufweisen. Auf diese Weise lässt sich das Grundelement mit einem entsprechenden Gegengewinde, beispielsweise eines weiteren Elements des Auslaufelements, und/oder einer Sanitärarmatur verschraubenden.

Ferner kann das Grundelement an seiner Abströmseite einen Fortsatz aufweisen, über den die Ventileinrichtung mit dem Grundelement verbindbar oder verbunden ist. Mithilfe des Fortsatzes können das Grundelement und die Ventileinrichtung zu einer Einheit miteinander verbunden werden. Vorteilhaft kann es in diesem Zusammenhang sein, wenn die Ventileinrichtung an ihrer Zuströmseite eine entsprechende Steckaufnahme für den Fortsatz des Grundelements aufweist.

An dieser Stelle sei erwähnt, dass auch die umgekehrte Anordnung von Fortsatz und Steckaufnahme denkbar ist. So kann bei einer Ausführungsform des Auslaufelements die Ventileinrichtung an ihrer Zuströmseite einen Fortsatz zur Verbindung mit dem Grundelement aufweisen. Entsprechend kann das Grundelement dann eine Steckaufnahme für den Fortsatz der Ventileinrichtung aufweisen.

Die zuvor erwähnten Fortsätze können ringförmig ausgebildet sein. Ferner ist es möglich, dass der Fortsatz des Grundelements an das Grundelement angeformt ist. Ebenso ist es möglich, dass die Ventileinrichtung einen Fortsatz aufweist, der ringförmig ist und/oder an die Ventileinrichtung angeformt ist. Das Element, das keinen Fortsatz aufweist, also entweder die Ventileinrichtung oder das Grundelement, können dann zwecks Verbindung der Ventileinrichtung mit dem Grundelement auf den Fortsatz aufgesteckt werden oder sein.

Das Auslaufelement kann ein Betätigungselement aufweisen, mit dem die Ventileinrichtung relativ zu dem Grundelement verstellbar ist. Vorzugsweise kann die Ventileinrichtung mithilfe des Betätigungselements des Auslaufelements relativ zu dem Grundelement verdreht werden, um die Ventileinrichtung und das Grundelement relativ zueinander zwischen den mindestens zwei Schaltstellungen der zumindest zwei voneinander getrennten Wasserführungen umzuschalten.

Die Ventileinrichtung und/oder zumindest ein Teil des Grundelements, insbesondere ein, beispielsweise der zuvor bereits erwähnte, Fortsatz des Grundelements, können zumindest teilweise innerhalb eines von dem Betätigungselement definierten Aufnahmeraums angeordnet sein. Zu diesem Zweck kann das Betätigungselement als Betätigungshülse ausgebildet sein, die zumindest ein Teil des Grundelements und/oder der Ventileinrichtung in sich aufnimmt. Bei einer Ausführungsform des Betätigungselements weist dieses einen Betätigungsflügel auf, der beispielsweise von einem Grundkörper des Betätigungselements insbesondere radial nach außen abstehen kann, um gut für einen Benutzer des Auslaufelements zugänglich zu sein.

Das Betätigungselement kann dazu eingerichtet sein, die Ventileinrichtung so zu betätigen, dass eine der mindestens zwei getrennten Wasserführungen eingeschaltet wird und bleibt, bis vom Benutzer wieder auf die andere Wasserführung umgeschaltet wird.

Erfindungsgemäß weist das Grundelement zumindest zwei abströmseitige Austrittsöffnungen und jede Wasserführung jeweils eine entsprechende Anzahl von zuströmseitigen Eintrittsöffnungen auf.

Bei geschalteter Wasserführung können rechtwinklige Projektionen der zuströmseitigen Eintrittsöffnungen der geschalteten Wasserführung auf das Grundelement innerhalb der Austrittsöffnungen des Grundelements liegen.

Erfindungsgemäß weist das Dichtelement eine Anzahl von voneinander getrennten Durchtrittsöffnungen auf, die einer Anzahl von abströmseitigen Austrittsöffnungen des Grundelements entspricht. Bei einer bevorzugten Ausführungsform weist das Grundelement zwei abströmseitige Austrittsöffnungen auf. Dementsprechend weist das Dichtelement dann zwei voneinander getrennte Durchtrittsöffnungen auf, von denen jeweils eine einer der beiden abströmseitigen Austrittsöffnungen des Grundelements zugeordnet ist. Dabei kann das Dichtelement Sanduhr-förmig oder 8-förmig ausgebildet sein. Beispielsweise kann diese Form kann diese Form durch eine Engstelle des Dichtelements zwischen zwei Durchtrittsöffnungen gebildet sein.

Die Durchtrittsöffnungen des Dichtelements und die abströmseitigen Austrittsöffnungen des Grundelements können jeweils paarweise korrespondierende Geometrien aufweisen. Auf diese Weise ist es möglich, die abströmseitigen Austrittsöffnungen des Grundelements mithilfe des Dichtelements zuverlässig abzudichten.

Die Erfindung wird nachfolgend anhand von Ausführungsbeispielen näher beschrieben, ist aber nicht auf die gezeigten Ausführungsbeispiele beschränkt. Weitere Ausführungsbeispiele ergeben sich durch Kombination der Merkmale einzelner oder mehrerer Schutzansprüche untereinander und/oder in Kombination einzelner oder mehrerer Merkmale der Ausführungsbeispiele.

Es zeigen:
- Figur 1: eine perspektivische Ansicht eines Auslaufelements,
- Figur 2: eine teilausgebrochene Seitenansicht des in Figur 1 gezeigten Auslaufelements,
- Figur 3: eine perspektivische Explosionsdarstellung des in den beiden vorherigen Figuren dargestellten Auslaufelements,
- Figur 4: eine perspektivische Explosionsdarstellung eines Grundelements des Auslaufelements mit einem Dichtelement sowie einer dem Grundelement zugeordneten Ventileinrichtung des Auslaufelements, die zum Umschalten zwischen mindestens zwei getrennten Wasserführungen zwischen zumindest zwei Schaltstellungen relativ zu dem Grundelement verstellbar ist,
- Figur 5: eine perspektivische Ansicht der in den Figuren 3 und 4 dargestellten Ventileinrichtung,
- Figuren 6 und 7: Draufsichten auf eine Zuströmseite des Grundelements,
- Figur 8: eine perspektivische Draufsicht auf eine Abströmseite des Grundelements, wobei eine Dichtungsaufnahme und ein Sanduhr-förmiges Dichtelement zu erkennen sind,
- Figuren 9 und 10: perspektivische Draufsichten auf die Abströmseite des in den Figuren 6-8 gezeigten Grundelements mit in der Dichtungsaufnahme platziertem Dichtelement,
- Figur 11: eine Draufsicht auf eine Zuströmseite der Ventileinrichtung,
- Figur 12: eine entlang der in Figur 11 mit XII-XII bezeichneten markierten Schnittlinie geschnittene Seitenansicht der Ventileinrichtung,
- Figur 13: eine entlang der in Figur 11 mit XIII-XIII markierten Schnittlinie geschnittene Seitenansicht der Ventileinrichtung,
- Figur 14: eine entlang der in Figur 11 mit XIII-XIII bezeichneten Schnittlinie geschnittene Perspektivansicht der Ventileinrichtung,
- Figur 15: eine perspektivische Ansicht des Auslaufelements mit in Spray-Stellung befindlicher Ventileinrichtung,
- Figur 16: eine zuströmseitige Draufsicht auf die in Figur 15 gezeigte Darstellung,
- Figur 17: das in Figur 16 gezeigte Element in entlang der in Figur 16 mit XVII-XVII bezeichneten Schnittlinie geschnittener Seitenansicht,
- Figur 18: eine perspektivische Ansicht des Auslaufelements, wobei die Ventileinrichtung so eingestellt ist, dass das Auslaufelement einen zentralen Einstrahl abgibt,
- Figur 19: eine Draufsicht auf eine Zuströmseite des in Figur 18 gezeigten Auslaufelements,
- Figur 20: eine entlang der in Figur 19 mit XX-XX bezeichneten Schnittlinie geschnittene Darstellung des in Figur 19 gezeigten Auslaufelements,
- Figuren 21 und 22: zuströmseitige Aussichten auf das in den vorherigen Figuren gezeigte Auslaufelement mit strichliniert dargestellten zuströmseitigen Eintrittsöffnungen der Ventileinrichtung und ebenfalls strichliniert dargestelltem Dichtelement, wobei Figur 21 die Ventileinrichtung in einer ersten Schaltstellung und Figur 22 die Ventileinrichtung in einer zweiten Schaltstellung zeigen,
- Figur 23: eine perspektivische Ansicht eines weiteren Auslaufelements mit einer anders gestalteten Betätigungshülse zur Betätigung der Ventileinrichtung des Auslaufelements,
- Figur 24: eine Seitenansicht des in Figur 23 gezeigten Auslaufelements,
- Figur 25: eine Draufsicht auf eine Zuströmseite des in den Figuren 23 und 24 dargestellten Auslaufelements,
- Figur 26: eine entlang der in Figur 25 mit XXVI-XXVI markierten Linie geschnittene Seitenansicht des in den Figuren 23-25 gezeigten Auslaufelements in einer ersten Schaltstellung,
- Figur 27: eine Draufsicht auf eine Zuströmseite des in den Figuren 23-26 gezeigten Auslaufelements in einer zweiten Schaltstellung sowie
- Figur 28: eine entlang der in Figur 27 mit XXVIII-XXVIII bezeichneten Schnittlinie geschnittene Seitenansicht des in den Figuren 23-27 dargestellten Auslaufelements.

Bei der nachfolgenden Beschreibung verschiedener Ausführungsformen der Erfindung erhalten in ihrer Funktion übereinstimmende Elemente auch bei abweichender Gestaltung oder Formgebung übereinstimmende Bezugszeichen.

Sämtliche Figuren zeigen zumindest Teile eines im Ganzen mit 1 bezeichneten Auslaufelementes. Die Auslaufelemente 1 eignen sich zum Einsatz in oder an einer Sanitärarmatur. Jedes Auslaufelement 1 weist ein Grundelement 2 auf, das zum Verbinden mit einem Auslauf der Sanitärarmatur bestimmt ist. Ferner umfasst jedes Auslaufelement 1 eine mit dem Grundelement 2 zusammenwirkende Ventileinrichtung 3, die zum Umschalten zwischen mindestens zwei getrennten Wasserführungen 4 und 5 zwischen zumindest zwei Schaltstellungen relativ zu dem Grundelement 2 verstellbar, bei den konkreten Ausführungsbeispielen der Auslaufelemente 1 drehbar ist.

Jedes Grundelement 2 weist zumindest eine abströmseitige Austrittsöffnung 6 auf. Bei den konkret gezeigten Ausführungsformen des Auslaufelements 1 sind zwei Austrittsöffnungen 6 vorgesehen und jeder Wasserführung 4 und 5 jeweils zwei zuströmseitige Eintrittsöffnungen 7 und 8 der Ventileinrichtung 3 zugeordnet. Die Figuren zeigen, dass das Grundelement 2 zwei abströmseitige Austrittsöffnungen 6 aufweist. Dementsprechend weist auch jede der beiden Wasserführungen 4 und 5 jeweils eine entsprechende Anzahl von zuströmseitigen Eintrittsöffnungen 7 und 8 auf, im gezeigten Ausführungsbeispiel nämlich jeweils zwei zuströmseitige Eintrittsöffnungen 7 bzw. 8.

Bei allen gezeigten Auslaufelementen 1 ist vorgesehen, dass das jeweilige Grundelement 2 ein Dichtelement 9 aufweist, mit dem in jeder der zumindest zwei Schaltstellungen ein Übergang zwischen den beiden abströmseitigen Austrittsöffnungen 6 des Grundelements 2 und den beiden zuströmseitigen Eintrittsöffnungen 7 bzw. 8 der jeweils geschalteten Wasserführung 4 bzw. 5 abgedichtet werden kann.

Die Figuren zeigen, dass das jeweilige Grundelement 2 eine Dichtungsaufnahme 10 aufweist, in der das Dichtelement 9 angeordnet ist. Anhand beispielsweise der Figuren 21 und 22 wird deutlich, dass die Dichtungsaufnahme 10 und das Dichtelement 9 so angeordnet und ausgebildet sind, dass in jeder der zumindest zwei Schaltstellungen rechtwinklige Projektionen von zwei der Eintrittsöffnungen 7 und 8 auf das Grundelement 2 innerhalb eines Außenrandes der Dichtungsaufnahme 10 und auch des Dichtelements 9 und zudem innerhalb eines von der Dichtungsaufnahme 10 begrenzten Querschnitts des Grundelements 2 liegen.

Figur 21 zeigt die Dichtungsaufnahme 10 mit dem Dichtelement 9 bei in einer ersten Schaltstellung befindlicher Ventileinrichtung 3. Deutlich ist zu erkennen, dass die zuströmseitigen Eintrittsöffnungen 7 der Ventileinrichtung 3 so angeordnet sind, dass senkrechte Projektionen der Eintrittsöffnungen 7 auf das Grundelement 2 innerhalb des Außenrandes der Dichtungsaufnahme 10 und des Außenrandes des Dichtelements 9 und zudem innerhalb eines von der Dichtungsaufnahme 10 begrenzten Querschnitts des Grundelements 2 liegen.

Ebenso verhält es sich bei in zweiter Schaltstellung befindlicher Ventileinrichtung 3 mit den zuströmseitigen Eintrittsöffnungen 8 der zweiten Wasserführung 5 der Ventileinrichtung 3. Dies ist anhand der Figur 22 deutlich zu erkennen.

Gemäß den Figuren 8-10 ist die Dichtungsaufnahme 10 an einer Abströmseite 11 des Grundelements 2 ausgebildet. Die Eintrittsöffnungen 7 der Wasserführung 4 unterscheiden sich erkennbar hinsichtlich ihrer Form und Größe von den Eintrittsöffnungen 8 der zweiten Wasserführung 5 der Ventileinrichtung 3.

Die beiden Austrittsöffnungen 6 des Grundelements 2 und zumindest eine der Eintrittsöffnungen 7 bzw. 8 einer der zumindest zwei Wasserführungen 4, 5 der Ventileinrichtung 3 weisen denselben Querschnitt oder zumindest in etwa denselben Querschnitt auf. Gemäß den Figuren 21 und 22 sind dies die zuströmseitigen Eintrittsöffnungen 8 der zweiten Wasserführung.

Bei geschalteter Wasserführung 4,5 sind rechtwinklige Projektionen der zuströmseitigen Eintrittsöffnungen 7,8 der jeweils geschalteten Wasserführung 4,5 auf das Grundelement 2 innerhalb der Austrittsöffnungen 6 angeordnet. Die Dichtungsaufnahme 10 ist als endlose Aufnahmenut ausgebildet und nimmt das Dichtelement 9 in sich auf. Das Dichtelement 9 kann als 8-förmiger Dichtungsring oder auch als Sanduhr-förmiger Dichtungsring bezeichnet werden. Das Dichtelement 9 ist so ausgebildet, dass es den Übergang zwischen den abströmseitigen Austrittsöffnungen 6 des Grundelements 2 und den zuströmseitigen Eintrittsöffnungen 7 bzw. 8 der jeweils geschalteten Wasserführung 4 und 5 abdichten kann.

Zu diesem Zweck weist das Dichtelement 9 eine Anzahl voneinander getrennter Durchtrittsöffnungen 19 auf, die einer Anzahl abströmseitiger Austrittsöffnungen 6 des Grundelements 2 und einer Anzahl zuströmseitiger Eintrittsöffnungen 7 bzw. 8 einer Wasserführung 4,5 entspricht. Im gezeigten Ausführungsbeispiel weist das Dichtelement 9 zwei voneinander getrennte Durchtrittsöffnungen 19 auf und ist, wie bereits zuvor ausgeführt, Sanduhr-förmig bzw. 8-förmig ausgebildet. Die Durchtrittsöffnungen 19 des Dichtelements 9 und die abströmseitigen Austrittsöffnungen 6 des Grundelements 2 haben jeweils paarweise korrespondierende Geometrien. Die Durchtrittsöffnungen 19 sind durch eine Engstelle 20 des Dichtelements 9 voneinander getrennt. Somit ist Platz außerhalb der Durchtrittsöffnungen 19 nutzbar. Die Figuren verdeutlichen, dass das Grundelement 2 an seiner Zuströmseite 12 einen Gewindestutzen 13 aufweist, mit dem es beispielsweise an einem Auslaufstück einer Sanitärarmatur eingeschraubt werden kann.

Das Grundelement 2 weist an seiner Abströmseite 11 einen Fortsatz 14 auf, über den die Ventileinrichtung 3 mit dem Grundelement 2 verbunden ist. Der Fortsatz 14 ist ringförmig ausgebildet und an das Grundelement 2, nämlich an der Abströmseite 11, angeformt. In Gebrauchsstellung ist die Ventileinrichtung 3 auf den Fortsatz 14 des Grundelements 2 aufgesteckt.

Das Auslaufelement 1 weist ein Betätigungselement 15 auf, mit dem die Ventileinrichtung 3 relativ zu dem Grundelement 2 verstellbar, nämlich verdrehbar ist, um zwischen den zwei getrennten Wasserführungen 4 und 5 umzuschalten.

Bei beiden in den Figuren gezeigten Auslaufelementen 1 sind die Betätigungselemente 15 so ausgebildet, dass die Ventileinrichtung 3 und der Fortsatz 14 des Grundelements 2 zumindest teilweise innerhalb eines von dem Betätigungselement 15 definierten Aufnahmeraums 16 angeordnet sind. Die Betätigungselemente 15 sind somit Betätigungshülsen, die die Ventileinrichtung 3 und den Fortsatz 14 des Grundelements 2 zumindest teilweise in sich aufnehmen können.

Maßgeblich unterscheiden sich die in den Figuren 1-22 einerseits und in den Figuren 23-28 andererseits dargestellten Auslaufelemente 1 durch die Formgebung ihrer Betätigungselemente 15.

Jedes der Betätigungselemente 15 weist zumindest einen Betätigungsflügel 17 auf. Bei dem in den Figuren 23-28 gezeigten Ausführungsbeispiel des Auslaufelements 1 weist das Betätigungselement 15 drei gleichmäßig um eine Längsmittelachse des Betätigungselements 15 verteilt angeordnete Betätigungsflügel 17 als Angriffsflächen zur komfortablen Betätigung der mit dem Betätigungselement 15 verbundenen Ventileinrichtung 3 auf.

Das jeweilige Betätigungselement 15 ist dazu eingerichtet, die mit ihm verbundene Ventileinrichtung 3 so zu betätigen, dass eine der mindestens zwei getrennten Wasserführungen 4, 5 eingeschaltet wird und bleibt, bis vom Benutzer wieder auf die andere Wasserführung 4 bzw. 5 umgeschaltet wird.

Die Figuren 3 und 4 zeigen außerdem einen Strahlzerleger 18, der gemäß den Explosionsdarstellungen des Auslaufelements 1 der Figuren 3 und 4 Teil der Ventileinrichtung 3 des Auslaufelements 1 ist.

Die Erfindung befasst sich mit Verbesserungen auf dem Gebiet der Sanitärtechnik. So wird ein Auslaufelement 1 für eine Sanitärarmatur vorgeschlagen, das ein Grundelement 2 und eine mit dem Grundelement 2 verbundene Ventileinrichtung 3 aufweist, die zum Umschalten zwischen mindestens zwei getrennten Wasserführungen 4, 5 zwischen zumindest zwei Schaltstellungen relativ zu dem Grundelement 2 verstellt werden kann. Um einen Übergang zwischen einer abströmseitigen Austrittsöffnung 6 des Grundelements 2 und zumindest einer zuströmseitigen Eintrittsöffnung 7 bzw. 8 einer geschalteten Wasserführung 4 oder 5 abzudichten, weist das Grundelement 2 ein Dichtelement 9 auf. Dieses ist dazu eingerichtet, in jeder der zumindest zwei Schaltstellungen den jeweiligen Übergang zwischen einer abströmseitigen Austrittsöffnung 6 des Grundelements 2 und der zumindest einen zuströmseitigen Eintrittsöffnung 7 bzw. 8 der geschalteten Wasserführung 4, 5 abzudichten.

### Bezugszeichenliste

- 1: Auslaufelement
- 2: Grundelement
- 3: Ventileinrichtung
- 4: erste Wasserführung
- 5: zweite Wasserführung
- 6: abströmseitige Austrittsöffnung an 2
- 7: zuströmseitige Eintrittsöffnung von 4
- 8: zuströmseitige Eintrittsöffnung von 5
- 9: Dichtelement
- 10: Dichtungsaufnahme
- 11: Abströmseite von 2
- 12: Zuströmseite von 2
- 13: Gewindestutzen
- 14: Fortsatz
- 15: Betätigungselement
- 16: Aufnahmeraum von 15
- 17: Betätigungsflügel
- 18: Strahlzerleger
- 19: Durchtrittsöffnung von 9
- 20: Engstelle

## Patentansprüche

1. Auslaufelement (1) für eine Sanitärarmatur mit einem zum Verbinden mit einem Auslauf bestimmten Grundelement (2) und mit einer mit dem Grundelement (2) zusammenwirkenden Ventileinrichtung (3), die zum Umschalten zwischen mindestens zwei getrennten Wasserführungen (4, 5) zwischen zumindest zwei Schaltstellungen relativ zu dem Grundelement (2) verstellbar, insbesondere drehbar ist, wobei das Grundelement (2) zumindest eine abströmseitige Austrittsöffnung (6) aufweist und jeder Wasserführung (4, 5) jeweils zumindest eine zuströmseitige Eintrittsöffnung (7, 8) der Ventileinrichtung (3) zugeordnet ist, wobei das Grundelement (2) ein Dichtelement (9) aufweist, mit dem in jeder der zumindest zwei Schaltstellungen ein Übergang zwischen der zumindest einen abströmseitigen Austrittsöffnung (6) des Grundelements (2) und der zumindest einen zuströmseitigen Eintrittsöffnung (7, 8) der geschalteten Wasserführung (4, 5) abdichtbar ist, wobei das Grundelement (2) zumindest zwei abströmseitige Austrittsöffnungen (6) und jede Wasserführung (4,5) jeweils eine entsprechende Anzahl von zuströmseitigen Eintrittsöffnungen (7, 8) aufweist, **dadurch gekennzeichnet, dass** das Dichtelement (9) eine Anzahl voneinander getrennter Durchtrittsöffnungen (19) aufweist, die einer Anzahl abströmseitiger Austrittsöffnungen (6) des Grundelements (2) entspricht.

2. Auslaufelement (1) nach Anspruch 1, **dadurch gekennzeichnet, dass** das Grundelement (2) zumindest zwei abströmseitige Austrittsöffnungen (6) und jede Wasserführung (4,5) jeweils eine entsprechende Anzahl von zuströmseitigen Eintrittsöffnungen (7, 8) aufweist, wobei rechtwinklige Projektionen der zuströmseitigen Eintrittsöffnungen (7, 8) der jeweils geschalteten Wasserführung (4, 5) auf das Grundelement (2) innerhalb der Austrittsöffnungen (6) liegen.

3. Auslaufelement (1) nach Anspruch 1 oder 2, **dadurch**
**gekennzeichnet, dass** das Grundelement (2) an seiner Abströmseite (11) einen Fortsatz (14) aufweist, über den die Ventileinrichtung (3) mit dem Grundelement (2) verbindbar oder verbunden ist, wobei der Fortsatz (14) an das Grundelement (2) angeformt ist.

4. Auslaufelement (1) nach einem der vorherigen Ansprüche, **dadurch gekennzeichnet, dass** das Grundelement (2) eine Dichtungsaufnahme (10) aufweist, in der das Dichtelement (9) angeordnet ist.

5. Auslaufelement (1) nach dem vorherigen Anspruch, **dadurch gekennzeichnet, dass** die Dichtungsaufnahme (10) und/oder das Dichtelement (9) so angeordnet und/oder ausgebildet ist/sind, dass, insbesondere rechtwinklige, Projektionen der Eintrittsöffnungen (7, 8) auf das Grundelement (2) in jeder der zumindest zwei Schaltstellungen innerhalb eines Außenrandes der Dichtungsaufnahme (10), insbesondere des Dichtelements (9), und/oder innerhalb eines von der Dichtungsaufnahme (10) begrenzten Querschnitts des Grundelements (2) liegen.

6. Auslaufelement (1) nach Anspruch 4 oder 5, **dadurch**
**gekennzeichnet, dass** die Dichtungsaufnahme (10) an einer Abströmseite (11) des Grundelements (2) ausgebildet ist und/oder dass sich die Eintrittsöffnungen (7, 8) von zumindest zwei der Wasserführungen (4, 5) hinsichtlich Form und/oder Größe voneinander unterscheiden.

7. Auslaufelement (1) nach einem der vorherigen Ansprüche, **dadurch gekennzeichnet, dass** die zumindest zwei Austrittsöffnungen (6) des Grundelements (2) und zumindest eine Eintrittsöffnung (7, 8) einer der zumindest zwei Wasserführungen (4, 5) der Ventileinrichtung (3) denselben Querschnitt aufweisen.

8. Auslaufelement (1) nach einem der Ansprüche 4 bis 7,
**dadurch gekennzeichnet, dass** die Dichtungsaufnahme (10) endlos, insbesondere eine endlose Aufnahmenut, ist.

9. Auslaufelement nach einem der vorherigen Ansprüche, **dadurch gekennzeichnet, dass** das Grundelement (2) an seiner Zuströmseite (12) einen Gewindestutzen (13) aufweist.

10. Auslaufelement (1) nach Anspruch 3 oder nach einem der auf Anspruch 3 rückbezogenen Ansprüche 4 bis 9, **dadurch gekennzeichnet, dass** der Fortsatz (14) ringförmig und/oder an das Grundelement (2), nämlich an seine Abströmseite (11), angeformt ist, und/oder dass die Ventileinrichtung (3) auf den Fortsatz (14) aufgesteckt ist.

11. Auslaufelement (1) nach einem der vorherigen Ansprüche,
**dadurch gekennzeichnet, dass** das Auslaufelement (1) ein Betätigungselement (15) aufweist, mit dem die Ventileinrichtung (3) relativ zu dem Grundelement (2) verstellbar, insbesondere verdrehbar, ist, um zwischen den mindestens zwei getrennten Wasserführungen (4, 5) umzuschalten.

12. Auslaufelement (1) nach dem vorherigen Anspruch, **dadurch gekennzeichnet, dass** die Ventileinrichtung (3) und/oder zumindest ein Teil des Grundelements (2), insbesondere ein oder der Fortsatz (14) des Grundelements (2), zumindest teilweise innerhalb eines von dem Betätigungselement (15) definierten Aufnahmeraums (16) angeordnet sind.

13. Auslaufelement (1) nach Anspruch 11 oder 12, **dadurch gekennzeichnet, dass** das Betätigungselement (15) dazu eingerichtet ist, die Ventileinrichtung (3) so zu betätigen, dass eine der mindestens zwei getrennten Wasserführungen (4, 5) eingeschaltet wird und bleibt, bis vom Benutzer wieder auf die andere Wasserführung (4, 5) umgeschaltet wird.

14. Auslaufelement (1) nach einem der vorherigen Ansprüche, wobei das Dichtelement (9) insbesondere zwei durch eine Engstelle (20) voneinander getrennte Durchtrittsöffnungen (19) aufweist, und/oder wobei das Dichtelement (9) Sanduhr-förmig oder 8-förmig ausgebildet ist.

15. Auslaufelement (1) nach dem vorherigen Anspruch, wobei die Durchtrittsöffnungen (19) und die abströmseitigen Austrittsöffnungen (6) jeweils paarweise korrespondierende Geometrien aufweisen.

## Claims

1. An outlet element (1) for a sanitary fitting, having a base element (2), which is designed to be connected to an outlet, and having a valve device (3) which cooperates with the base element (2) and which can be adjusted, in particular can be rotated, relative to the base element (2) between at least two switching positions for switching over between at least two separate water conduits (4, 5), wherein the base element (2) has at least one outlet opening (6) on the outflow side and in each case at least one inlet opening (7, 8) of the valve device (3) on the inflow side is assigned to each water conduit (4, 5), wherein the base element (2) has a sealing element (9) with which, in each of the at least two switching positions, a transition between the at least one outlet opening (6) of the base element (2) on the outflow side and the at least one inlet opening (7, 8) of the switched water conduit (4, 5) on the inflow side can be sealed, wherein the base element (2) has at least two outlet openings (6) on the outflow side and each water conduit (4, 5) has a corresponding number of inlet openings (7, 8) on the inflow side, **characterized in that** the sealing element (9) has a number of mutually separate through-openings (19) corresponding to a number of outlet openings (6) of the base element (2) on the outflow side.

2. The outlet element (1) according to claim 1, **characterized in that** the base element (2) has at least two outlet openings (6) on the outflow side and each water conduit (4, 5) has in each case a corresponding number of inlet openings (7, 8) on the inflow side, wherein right-angle projections of the inlet openings (7, 8) of the respective switched water conduit (4, 5) on the inflow side lie on the base element (2) within the outlet openings (6).

3. The outlet element (1) according to claim 1 or 2, **characterized in that** the base element (2) has an extension (14) on its outflow side (11), via which the valve device (3) can be connected or is connected to the base element (2), wherein the extension (14) is formed on the base element (2).

4. The outlet element (1) according to one of the preceding claims, **characterized in that** the base element (2) has a seal receiver (10) in which the sealing element (9) is arranged.

5. The outlet element (1) according to one of the preceding claims, **characterized in that** the seal receiver (10) and/or the sealing element (9) are arranged and/or configured such that projections, in particular at right angles, of the inlet openings (7, 8) are located in each of the at least two switching positions inside an outer edge of the seal receiver (10), in particular of the sealing element (9), and/or inside a cross-section of the base element (2) defined by the seal receiver (10).

6. The outlet element (1) according to claim 4 or 5, **characterized in that** the seal receiver (10) is configured on an outflow side (11) of the base element (2) and/or **in that** the inlet openings (7, 8) of at least two of the water conduits (4, 5) differ from one another regarding shape and/or size.

7. The outlet element (1) according to one of the preceding claims, **characterized in that** the at least two outlet openings (6) of the base element (2) and at least one inlet opening (7, 8) of one of the at least two water conduits (4, 5) of the valve device (3) have the same cross-section.

8. The outlet element (1) according to one of claims 4 to 7, **characterized in that** the seal receiver (10) is endless, in particular an endless receiving groove.

9. The outlet element according to one of the preceding claims, **characterized in that** the base element (2) has a threaded pipe connector (13) on its inflow side (12).

10. The outlet element (1) according to claim 3 or according to one of the claims 4 to 9 referring back to claim 3, **characterized in that** the extension (14) is integrally formed in an annular manner and/or on the base element (2), specifically on the outflow side (11) thereof, and/or in that the valve device (3) is plugged onto the extension (14).

11. The outlet element (1) according to one of the preceding claims, **characterized in that** the outlet element (1) has an actuating element (15), the valve device (3) being able to be adjusted, in particular being able to be rotated, thereby relative to the base element (2) in order to switch over between the at least two separate water conduits (4, 5).

12. The outlet element (1) according to the preceding claim, **characterized in that** the valve device (3) and/or at least one part of the base element (2), in particular an extension or the extension (14) of the base element (2), are arranged at least partially inside a receiving space (16) defined by the actuating element (15).

13. The outlet element (1) according to claim 11 or 12, **characterized in that** the actuating element (15) is designed to actuate the valve device (3) such that one of the at least two separate water conduits (4, 5) is switched on and remains switched on until the user switches back to the other water conduit (4, 5).

14. The outlet element (1) according to one of the preceding claims, wherein the sealing element (9) in particular has two through-openings (19) separated from each other by a constriction (20), and/or wherein the sealing element (9) is designed in an hourglass shape or an 8 shape.

15. The outlet element (1) according to the preceding claim, wherein the through-openings (19) and the outlet openings (6) on the outflow side have in each case corresponding geometries in pairs.

## Revendications

1. Élément de sortie (1) pour une robinetterie sanitaire, comprenant un élément de base (2) destiné à être relié à un bec de sortie et un dispositif de soupape (3) coopérant avec l'élément de base (2), qui peut être déplacé, en particulier tourné, entre au moins deux positions de commutation par rapport à l'élément de base (2) afin de commuter entre au moins deux circuits d'eau séparés (4, 5), l'élément de base (2) présentant au moins une ouverture de sortie côté flux sortant (6) et chaque circuit d'eau (4, 5) étant associé à au moins une ouverture d'entrée côté flux entrant (7, 8) du dispositif de soupape (3), l'élément de base (2) présentant un élément d'étanchéité (9) avec lequel, dans chacune desdites au moins deux positions de commutation, un passage entre ladite au moins une ouverture de sortie côté flux sortant (6) de l'élément de base (2) et ladite au moins une ouverture d'entrée côté flux entrant (7, 8) du circuit d'eau commuté (4, 5) peut être rendu étanche, l'élément de base (2) présentant au moins deux ouvertures de sortie côté flux sortant (6) et chaque circuit d'eau (4, 5) présentant un nombre correspondant d'ouvertures d'entrée côté flux entrant (7, 8),
**caractérisé en ce que**
l'élément d'étanchéité (9) présente un nombre d'ouvertures de passage (19) séparées les unes des autres qui correspond à un nombre d'ouvertures de sortie côté flux sortant (6) de l'élément de base (2).

2. Élément de sortie (1) selon la revendication 1, **caractérisé en ce que** l'élément de base (2) présente au moins deux ouvertures de sortie côté flux sortant (6) et chaque circuit d'eau (4, 5) présente un nombre correspondant d'ouvertures d'entrée côté flux entrant (7, 8), dans lequel les projections perpendiculaires des ouvertures d'entrée côté flux entrant (7, 8) du circuit d'eau (4, 5) respectivement commuté sur l'élément de base (2) se trouvent à l'intérieur des ouvertures de sortie (6).

3. Élément de sortie (1) selon la revendication 1 ou 2, **caractérisé en ce que** l'élément de base (2) présente, sur son côté flux sortant (11), un prolongement (14) par lequel le dispositif de soupape (3) peut être relié ou est relié à l'élément de base (2), le prolongement (14) étant formé sur l'élément de base (2).

4. Élément de sortie (1) selon l'une des revendications précédentes, **caractérisé en ce que** l'élément de base (2) présente un logement d'étanchéité (10) dans lequel est disposé l'élément d'étanchéité (9).

5. Élément de sortie (1) selon la revendication précédente, **caractérisé en ce que** le logement d'étanchéité (10) et/ou l'élément d'étanchéité (9) sont disposés et/ou réalisés de telle sorte que des projections, en particulier perpendiculaires, des ouvertures d'entrée (7, 8) sur l'élément de base (2) se trouvent, dans chacune desdites au moins deux positions de commutation, à l'intérieur d'un bord extérieur du logement d'étanchéité (10), en particulier de l'élément d'étanchéité (9), et/ou à l'intérieur d'une section transversale de l'élément de base (2) délimitée par le logement d'étanchéité (10).

6. Élément de sortie (1) selon la revendication 4 ou 5, **caractérisé en ce que** le logement d'étanchéité (10) est formé sur un côté flux sortant (11) de l'élément de base (2) et/ou que les ouvertures d'entrée (7, 8) d'au moins deux des circuits d'eau (4, 5) diffèrent l'une de l'autre par leur forme et/ou leur taille.

7. Élément de sortie (1) selon l'une des revendications précédentes, **caractérisé en ce que** lesdites au moins deux ouvertures de sortie (6) de l'élément de base (2) et au moins une ouverture d'entrée (7, 8) de l'un desdits au moins deux circuits d'eau (4, 5) du dispositif de soupape (3) présentent la même section transversale.

8. Élément de sortie (1) selon l'une des revendications 4 à 7, **caractérisé en ce que** le logement d'étanchéité (10) est sans fin, en particulier est une rainure de logement sans fin.

9. Élément de sortie selon l'une des revendications précédentes, **caractérisé en ce que** l'élément de base (2) présente un raccord fileté (13) sur son côté flux entrant (12).

10. Élément de sortie (1) selon la revendication 3 ou selon l'une des revendications 4 à 9 se référant à la revendication 3, **caractérisé en ce que** le prolongement (14) est annulaire et/ou formé sur l'élément de base (2), à savoir sur son côté flux sortant (11), et/ou que le dispositif de soupape (3) est monté sur le prolongement (14).

11. Élément de sortie (1) selon l'une des revendications précédentes, **caractérisé en ce que** l'élément de sortie (1) présente un élément d'actionnement (15) à l'aide duquel le dispositif de soupape (3) peut être déplacé, en particulier tourné, par rapport à l'élément de base (2) afin de commuter entre lesdits au moins deux circuits d'eau séparés (4, 5).

12. Élément de sortie (1) selon la revendication précédente, **caractérisé en ce que** le dispositif de soupape (3) et/ou au moins une partie de l'élément de base (2), en particulier un ou le prolongement (14) de l'élément de base (2), sont disposés au moins partiellement à l'intérieur d'un espace de logement (16) défini par l'élément d'actionnement (15).

13. Élément de sortie (1) selon la revendication 11 ou 12, **caractérisé en ce que** l'élément d'actionnement (15) est conçu pour actionner le dispositif de soupape (3) de telle sorte que l'un desdits au moins deux circuits d'eau séparés (4, 5) soit activé et reste activé jusqu'à ce que l'utilisateur commute à nouveau sur l'autre circuit d'eau (4, 5).

14. Élément de sortie (1) selon l'une des revendications précédentes, dans lequel l'élément d'étanchéité (9) présente en particulier deux ouvertures de passage (19) séparées l'une de l'autre par un rétrécissement (20), et/ou dans lequel l'élément d'étanchéité (9) est réalisé en forme de sablier ou en forme de 8.

15. Élément de sortie (1) selon la revendication précédente, dans lequel les ouvertures de passage (19) et les ouvertures de sortie côté flux sortant (6) présentent respectivement des géométries qui se correspondent par paires.
